# EUROPÄISCHE PATENTSCHRIFT

(11) **EP 1 304 403 B1**
(45) Veröffentlichungstag und Bekanntmachung des Hinweises auf die Patenterteilung: **30.04.2008**
(21) Anmeldenummer: 02022225.3
(22) Anmeldetag: 02.10.2002
(51) Int. Cl.: D01H 5/72, D01H 5/78

(54) **Spinnmaschine mit Verdichtungseinrichtung**
Spinning machine with a fibre condensing device
Métiers à filer comportant un condenseur de fibres

(30) Priorität: 18.10.2001 DE 10150921
(43) Veröffentlichungstag der Anmeldung: 23.04.2003
(73) Patentinhaber: MASCHINENFABRIK RIETER AG, CH-8406 Winterthur (CH)
(72) Erfinder: Schatzmann, Hans-Peter, 8524 Uesslingen (CH); Ott, Jürg, 8200 Schaffhausen (CH)

(56) Entgegenhaltungen:
- EP-A- 1 106 719
- AT-B- 397 395
- DE-A- 19 625 526
- DE-A- 19 836 135
- DE-A- 19 846 268
- DE-A- 19 944 444

## Beschreibung

Die Erfindung betrifft eine Spinnmaschine nach dem Oberbegriff des unabhängigen Anspruchs, insbesondere eine Ringspinnmaschine mit einer zwischen einem Streckwerk und einer Spinneinrichtung angeordneten Verdichtungseinrichtung.

Derartige Anordnungen sind beispielsweise in den Veröffentlichungen der Patentanmeldungen mit den Nummern DE 19726694 A1 bzw. DE 19944444 A1 beschrieben. Weiter offenbart das Dokument DE 19625526 A1 eine Spinnmaschine gemäß dem Oberbegriff des vorliegenden Anspruchs 1. Spinnmaschinen der eingangs erwähnten Gattung sind beispielsweise in der internationalen Patentklassifikation D 01H-1/22 erfasst.

Es hat sich gezeigt, dass es beim Betrieb von Spinnmaschinen insbesondere mit Verdichtungseinrichtungen wichtig ist, eine einfache Zugänglichkeit der einzelnen Organe auch während des Spinnbetriebs zu gewährleisten. Weiter ist es Aufgabe der vorliegenden Erfindung, für Verdichtungseinrichtungen kostengünstig herstellbare und einfach montierbare Einzelteile zur Verfügung zu stellen.

Diese Aufgabe wird mit dem Gegenstand des unabhängigen Anspruchs gelöst. Die abhängigen Ansprüche betreffen vorteilhafte Weiterbildungen.

In der Spinnmaschine ist das Saugelement 37 als hohle Halbschale zwischen einer Walze 11c und der Verdichtungsfläche 31b, 31b' des Verdichtungselements 31 angeordnet.

Das Saugelement ist als hohlzylindrischer geschlossener oder unterbrochener Ringkörper zwischen einer Walze 11c und einer kreiszylindrischen Verdichtungsfläche 31b eines Verdichtungselements gelegen.

Im Bereich einer Lochung 31c, 31c' in einer Verdichtungsfläche 31b, 31b' eines Verdichtungselements ist ein Saugschlitz 40 im Saugelement 37 ausgeführt.

Komplementär zu einer Halbschale, welche das Saugelement 37 ausbildet, kann eine weitere Halbschale 37' innerhalb der Verdichtungsfläche 31b, 31b' des Verdichtungselements 31 angeordnet. (Fig. 4b) sein.

Die Verdichtungsfläche 31b, 31b' ist über einen Grundkörper 30 mit der Walze 11c verbunden. Die Verdichtungsfläche 31b, 31b' wird erfindungsgemäß mittels einer Positioniervorrichtung 31a auf einem Grundkörper 30 gehalten. Das Saugelement 37 wird durch einen Saugstutzen 4, der zu einer Saugeinrichtung wegführt, gehalten.

Die Erfindung wird in folgenden anhand der Zeichnung beschrieben.

Es zeigen:
Fig. 1 schematisch die Ansicht einer Spinnstelle in Längsrichtung der Spinnmaschine, am Beispiel einer Ringspinnmaschine
Fig. 2 in einer perspektivischen Darstellung die Ansicht auf einen Teil einer Saugeinrichtung
Fig. 3 eine Ansicht auf ein Sauggehäuse mit einem Teil eines Verdichtungselements in Längsrichtung einer Spinnmaschine, mit einer benachbarten Klemmwalze
Fig. 4 a einen Meridianschnitt durch ein Verdichtungselement gemäss der Erfindung
Fig. 4 b eine Seitenansicht auf das Verdichtungselement in Fig. 4 a
Fig. 5 a eine zweite Ausführungsform des Saugelementes
Fig. 5 b eine Seitenansicht auf das Saugelement in Fig. 5 a
Fig. 6 a eine dritte und vierte Ausführungsform des Saugelements
Fig. 6 b eine Seitenansicht auf ein Ausführungsbeispiel gemäss Fig. 6 a
Fig. 7 ein weiteres Ausführungsbeispiel eines wälzgelagerten Saugelements analog zur Darstellung in Fig. 6 a auf der rechten Seite
Fig. 8 einen Meridianschnitt durch die Verbindung zwischen einem Grundkörper und einer Verdichtungsfläche des Verdichtungselements

Die Materialvorlage 7 gemäss Fig. 1 besteht bei einer herkömmlichen Spinnmaschine entweder aus einer Kanne oder Vorgarnspule. Aus der Kanne wird ein Faserband 71 (gestrichelt gezeichnet) dem Streckwerk zugeführt. Im Falle einer Vorgarnspule wird Vorgarn vom Umfang der Spule abgezogen. Über eine Umlenkvorrichtung kommt der Faserverband, nämlich das Vorgarn oder das Faserband, in den Bereich eines Streckwerks 1. Das Streckwerk umfasst mehrere Paare von Lieferwalzen 11, vorzugsweise zum Teil mit Riemchen ausgestattet. Das Faserband 71 wird zwischen dem ersten und zweiten Lieferwalzenpaar 11a und 11b nur schwach und zwischen dem zweiten und nachfolgenden Walzenpaar 31, 33 stark verzogen, wobei das Verzugsverhältnis insgesamt den Wert 100 übersteigen kann.

Zwischen einer Klemmwalze 33 und einem Verdichtungselement 31 wird das verstreckte Faserband geklemmt, und nachfolgend auf der Verdichtungseinrichtung 3 verdichtet. Das das Streckwerk 1 verlassende Faserband weist eine Breite auf, die während des Verdichtens abnimmt. Entlang der Verdichtungszone 31' kann eine Führung 39 bevorzugt in Form eines Schirmes den Faserverband an der Oberfläche des Verdichtungselements 31 begleiten. Abschliessend ist in der Verdichtungszone eine Sperrwalze 35 vorgesehen, welche an das Verdichtungselement 31 angedrückt ist und so die Drehungserteilung von einer Spinneinrichtung 5 her entgegen der Materialflussrichtung begrenzt. Im Inneren des Verdichtungselements 31 befindet sich ein Saugelement 37, welches an eine Saugeinrichtung 4 angeschlossen ist. Das Verdichtungselement 31 ist vorzugsweise ein perforiertes rotierendes (Stahl) Siebband, während das Saugelement 37 im Bereich der Perforation eine Saugöffnung aufweist.

Zwischen dem Streckwerk 1 und der Spinneinrichtung 5 befinden sich Fadenführer 55, 55', die im Falle einer Ringspinneinrichtung den Fadenballon des Garns 73 gemäss Fig. 1 nach oben hin begrenzen. Im unteren Bereich der Spinneinrichtung wird das Garn 73 mittels eines Läufers 53 auf einem Ring, der auf einem Ringrahmen 51 befestigt wird, durch die Drehung einer Spindel 59 mit Antrieb auf eine Garnpackung 75 aufgewickelt. Die Höhe der Garnpackung wird durch den Bewegungsbereich eines Ringrahmenantriebs 57 bestimmt, der den Ringrahmen 51 in vertikaler Richtung gemäss Fig. 1 auf und ab versetzt.

Das Saugelement ist im Detail schematisch in den Figuren 2 und 3 dargestellt. Es besteht aus einem Gehäuse 37.1, welches als Kanal dient, der in die Saugeinrichtung 4 überleitet, mittels welcher die angesaugte Luft abgeführt wird. Im vorderen Teil des Gehäuses 37.1 sind an eine Zunge 44a Führungen 44b, 44c angesetzt, mittels welcher Einsätze 37.2 und 37.3 gehalten werden können. Die Einsätze 37.2 und 37.3 werden in das Gehäuse 37.1 eingesetzt, indem ein Einsatz 37.2, der in Fig. 2 im nicht montierten Zustand gezeigt ist, gemäss Pfeil a zwischen die Führungen 44b und 44c abgesenkt wird und dann parallel zu einer Achse A durch die Führung 44c in Pfeilrichtung nach aussen verschoben wird. Vorsprünge 49 auf der dem Gehäuse 37.1 zugewandten Seite des Einsatzes 37.2 verhindern, dass der Einsatz 37.2 so weit durch die Führung 44b, 44c geschoben werden kann, dass keine definierte Lage mehr gegeben ist. Die Vorsprünge 49, welche seitlich an der Führung 44b, 44c anliegen, sichern somit zusammen mit der Führung 44b, 44c selbst die Lage des Einsatzes 37.2 relativ zum Gehäuse 37.1. Analog kann der Einsatz 37.3 positioniert werden, indem er zunächst in Richtung des Pfeiles a gegen die Zunge 44a bewegt wird, bis der auf dieser aufliegt. Sodann wird er entgegen der Richtung des Pfeiles b durch den Zwischenraum zwischen der Führung 44b und der Zunge nach rechts verschoben, bis Vorsprünge (nicht gezeichnet) an der Führung 44b anliegen. Nach Einbringen der Einsätze 37.2 bzw. 37.3 wird ein Deckel 37.4, welcher um eine Achse A am Gehäuse 37.1 schwenkbar ist, gemäss Pfeil c nach unten bewegt, bis die Unterseite dieses Deckels auf der Zunge 44a aufliegt. Der Deckel ist jeweils auf der einem Einsatz 37.2 bzw. 37.3 zugewandten Seite offen, um die Luft vom Einsatz 37.2 bzw. 37.3 aufzunehmen. Die durch die Saugeinrichtung 4 mittels eines Ventilators (nicht gezeichnet) angesaugte Luft tritt zunächst durch einen Saugschlitz 40 am Einsatz 37.2 bzw. 41 am Einsatz 37.3 in das Innere des jeweiligen Einsatzes, gemäss Pfeilrichtung d, um dann gemäss Pfeilrichtung e, f in das Innere des Deckels 37.4, der als Kanal dient, zu strömen. Die in den Einsatz 37.2 einströmende Luft verlässt diesen durch die seitliche Öffnung 45 und durchströmt den Deckel bzw. Kanal 37.4, um weiter gemäss Pfeilrichtung g durch eine dritte Öffnung 48 in das Gehäuse 37. 1 zu strömen. Im geschlossenen Zustand des Deckels 37.4 fluchten die erste Einsatzöffnung 45 am Einsatz 37.2 und die zweite Öffnung 46 am Kanal 37.4. Weiter fluchten die 4. Öffnung 48 des Gehäuses 37.1 und eine 3. Öffnung 47 auf der Rückseite des Kanals 37.4, wenn der Deckel 37.4 geschlossen ist. Das aus den Einzelteilen Gehäuse 37.1, Einsatz 37.2 und einem weiteren Einsatz 37.3 und dem Deckel 37.4 bestehende Saugelement 37 kann als Ganzes oder in Einzelteilen auf die Maschine gebracht und dort montiert werden. Es können aber auch nur die Einsätze 37.2 bzw. 37.3 je nach dem zu verarbeitenden Material ausgewechselt werden. Die Schlitze 40 bzw. 41 in den Einsätzen 37.2 bzw. 37.3 können hinsichtlich Form und Schlitzbreite in Abhängigkeit vom Fasermaterial auf der Spinnmaschine unterschiedlich ausgeführt werden, so dass bei der Umstellung der Spinnmaschine von einem Material auf ein anderes die jeweils optimale Schlitzform gewählt werden kann. In Fig. 2 im rechten Teil ist gestrichelt das Verdichtungselement 31 teilweise dargestellt, welches eine zylindrische, solide bzw. flexible Trommel oder ein Bändchen oder ein Gewebestreifen sein kann. Wenigstens in dem Teil des Verdichtungselements 31, welches über dem Saugschlitz 40, 41 liegt, ist eine Perforation im Verdichtungselement 31, um den Durchtritt von Luft in den Saugschlitz zu ermöglichen, und zur Beaufschlagung des über das Verdichtungselement 31 im Bereich des Schlitzes 41 geführten Faserbandes 71 gemäss Fig. 1. Es versteht sich, dass auch über dem anderen Einsatz 37.2, im montierten Zustand im Gehäuse 37.1, ein entsprechend ausgeführtes weiteres Verdichtungselement 31 (nicht gezeichnet) liegt. Dies ist auch aus Fig. 3 zu ersehen, wobei nur ein Teil eines Verdichtungselements 31 in Flucht mit dem Gehäuse 37.1 gezeigt ist. Falls das Verdichtungselement 31 wie in Fig. 1 schematisch dargestellt konzentrisch mit einer Walze 11c angeordnet und mit dieser drehfest verbunden ist, ist es zweckmässig, wenn sich das Gehäuse 37.1 auf der Walze 11c abstützen kann. Letztere gewährleistet eine spielfreie Anlage eines Einsatzes 37.3 oder 37.2 am jeweils zugehörigen Verdichtungselement 31. Falls das Verdichtungselement 31 ein Riemchen oder ein Bändchen ist, muss es drehfest mit der Walze 11c verbunden sein, welche in diesem Fall die Funktion einer Abstützung für das Gehäuse 37.1 aufweist. Im Bereich des Einsatzes 37.2 bzw. 37.1 liegt eine Sperrwalze 35 auf dem Verdichtungselement 31 auf. Durch die Anordnung des Verdichtungselement 31 bzw. der Verdichtungselemente neben dem Gehäuse 37.1 ist es möglich, eine Montage sowohl des Gehäuses 37.1 als auch der Einsätze 37.2 und 37.3 während des Betriebs der Spinnmaschine, also während das Verdichtungselement relativ zum Gehäuse bzw. Einsatz 37.1 und 37.2 und 37.3 bewegt wird, durchzuführen.

Gemäss Fig. 4 a ist die Konfiguration nach Fig. 2 im Meridianschnitt dargestellt. Das Verdichtungselement 31 besteht aus einem Saugelement 37, wie es nach der Figurenbeschreibung von Fig. 2 bereits ausführlich dargelegt wurde. Das Saugelement 37 trägt je einen Einsatz 37.2 und 37.3 mit einem Saugschlitz 40 unterhalb einer Lochung 31 c einer Verdichtungsfläche 31 b. Diese Verdichtungsfläche 31 b ist bevorzugt als Kreiszylinder mit einer Lochung 31 c im Bereich des Saugschlitzes, beziehungsweise der Saugschlitze 40 ausgeführt. Der Kreiszylinder ist über eine Positioniervorrichtung 31 a mit einem kreiszylindrischen Grundkörper 30 verbunden, der fest auf der Walze 11 c sitzt. Gemäss Fig. 4 a sind erfindungsgemäß je einem Einsatz 37.2 und 37.3 des Saugelements 37 eine Verdichtungsfläche 31 b, 31 b' mit einem Grundkörper 30 zugeordnet. Im Bereich der Bezugslinie bei 32 kann eine Dichtung zwischen einer Verdichtungsfläche 31 b, 31 b' und einem Grundkörper 30 angeordnet sein. Die erfindungsgemäße Positioniervorrichtung 31 a kann als sogenannter "Schnäpper", eine in einer Bohrung geführte, federbelastete Kugel sein, die in eine Aussparung auf der Innenseite der Verdichtungsfläche 31 b, 31 b' beziehungsweise des Kreiszylinders mit der Perforation eingreift oder eine ähnliche Vorrichtung, welche eine einwandfreie Positionierung, resp. Dreh-Mitnahme sicherstellt. Zwischen den Einsätzen 37.2 und 37.3 befindet sich ein Deckel 37.4, unterhalb dessen die Luftströmung, welche durch die Lochung 31 c, 31 c' und den Saugschlitz 40 in das Innere eines Einsatzes 37.2, 37.3 gelangt, weiter in einen Kanal und eine Saugeinrichtung 4 gemäss Fig. 1 gelangt. Die Verdichtungsfläche 31b, 31b' ist also im vom Saugelement 37 entfernten Bereich fest mit einem Grundkörper 30 verbunden, während sie über das Saugelement 37 auf der anderen Seite frei auskragt. Das Saugelement 37 muss sich auf der Walze 11 c abstützen, und andererseits kann sich auch der auskragende Teil der Verdichtungsfläche 31 b, 31 b' über einen Einsatz 37.2 unter der Belastung von Klemmwalzen 33, beziehungsweise Sperrwalzen 35, abstützen.

In der Seitenansicht der Anordnung gemäss Fig. 4 a, dargestellt in Fig. 4 b, sind die Klemmwalze 33 und die Sperrwalze 35 dargestellt, welche gegen das Verdichtungselement 31, beziehungsweise die Verdichtungsfläche 31 b, 31 b' gedrückt werden. Das Saugelement 37 ist als Halbschale ausgeführt, welche sich auf der Walze 11 c abstützen muss. Der Einsatz 37.2 könnte, entgegen der Darstellung in Fig. 4 b, ebenfalls so gestaltet sein, dass er auf seiner Innenseite auf der Walze 11 c aufliegt, um so die Anpresskraft der Klemmwalze 33, beziehungsweise Sperrwalze 35, auf die Walze 11 c zu übertragen. Aus Fig. 4 b ist weiter ein Saugstutzen 4 ersichtlich, welcher zur Saugeinrichtung 4 führt.

Eine alternative Ausführungsform des Saugelements 37 ist in Fig. 5 a dargestellt. Das Saugelement ist eine Halbschale, welche im wesentlichen nur aus einem äusseren und einem inneren kreiszylindrischen Teil besteht, verschlossen mit einem Deckel 37.4, welcher die Zugänglichkeit zu Reinigungszwecken ermöglicht. Dieses Saugelement hat jeweils unter einer Lochung 31 c einer Verdichtungsfläche 31 b zwei Saugschlitze 40. Diese Ausführungsform des Saugelements ist besser in der Lage, die Druckkräfte der Klemm- und Sperrwalze 33, beziehungsweise 35, auf das Verdichtungselement 31aufzunehmen. Mit dieser Ausführung kann das Verdichtungselement 31, beziehungsweise die Verdichtungsfläche 31 b, aus einem dünnwandigen, kreiszylindrischen Teil, beispielsweise einem Stahlblech, bestehen, welches mit einer Lochung 31c versehen ist. Eine derartig gestaltete Verdichtungsfläche 31 b kann kostengünstig hergestellt werden, beispielsweise aus einem Blechstreifen, der zu einem Zylinder gebogen und längs einer Mantellinie verschweisst wird. Zum Auswechseln, beziehungsweise zur Wartung eines Saugelements 37 können die Verdichtungsflächen 31 b, beziehungsweise die Kreiszylinder des Verdichtungselements 31, axial vom Saugelement 37 weggeschoben werden. Zum Wegschieben des Verdichtungselements, beziehungsweise der Verdichtungsfläche 31 b, müssen die Klemmwalze 33 und die Sperrwalze 35 ausser Eingriff mit dem Verdichtungselement 31 gebracht werden.

Wie aus Fig. 5 b hervorgeht, liegt der innere, kreiszylindrische Teil der Halbschale, welche das Saugelement 37 in dieser Ausführungsform darstellt, auf der kreiszylindrischen Aussenfläche der Walze 11 c auf. Zwischen der Verdichtungsfläche 31 b und der Aussenfläche des Saugelements 37 einerseits und der Innenseite des Saugelements 37 und der kreiszylindrischen Aussenfläche der Walze 11 c besteht Gleitreibung. Wie in den nachfolgenden Ausführungsbeispielen beschrieben wird, kann hier auch eine Wälzlagerung vorgesehen werden.

In den Fig. 6a und 6b ist das Saugelement 37 ein zentralsymmetrisches, kreiszylindrisches Teil, das die Walze 11c vollständig umschliesst. Auf der Innenseite des Saugelements 37, zur Aussenfläche der Walze 11c hin, ist ein Wälzlager bevorzugt im Bereich der Lochung 31c eingesetzt. Im linken Teil bildet das Saugelement 37 sozusagen ein Gleitlager für das auf ihm aufliegende Verdichtungselement 31 bzw. die Innenseite der Verdichtungsfläche 31b, 31b'. Zur Montage bzw. Demontage des Saugelements 37 nach Fig. 6a müssen beide Verdichtungsflächen 31b, 31b' in Längsrichtung über das Ende der Walze 11c geschoben werden.

Aus Fig. 6b ist in der Seitenansicht der Anordnung in Fig. 6a nochmals ersichtlich, dass das Saugelement 37 die Walze 11c vollständig umschliesst. Bei einem Ausführungsbeispiel ist zwischen dem Saugelement 37 und der Walze 11c das Wälzlager 12 eingesetzt.

Schliesslich wird in Fig. 7 ein partieller Meridianschnitt durch ein Verdichtungselement gezeigt, wobei sowohl zwischen der Verdichtungsfläche 31b, 31b' und dem Saugelement 37 und zwischen der Walze 11c und dem Saugelement 37 je ein Wälzlager 13 bzw. 12 eingesetzt ist.

Aus Fig. 8 ist im Meridianschnitt durch ein Verdichtungselement 31 die erfindungsgemäße Verbindung bzw. eine Positioniervorrichtung 31a zwischen der Verdichtungsfläche 31b, 31b' und dem Grundkörper 30 gezeigt. Am linken Rand des Grundkörpers 30 ist ein aussen konischer Gewindering über die kreiszylindrische Aussenfläche des Grundkörpers 30 aufgesetzt, welcher über die Innenseite eines konischen Rings gegen die Innenseite der Verdichtungsfläche 31b, 31b' drückt und so eine reibschlüssige Verbindung dem Grundkörper 30 und der Verdichtungsfläche 31b, 31b' herstellt.

Das Verdichtungselement 37 gemäss Fig. 7 kann aus zwei Teilen zusammengefügt werden.

In den Fig. 4b und 5b ist jeweils komplementär zum Saugelement 37 der Einsatz einer zweiten Halbschale 37' möglich, gegenüberliegend jeweils dem Saugelement 37, wodurch eine bessere Führung der kreiszylindrischen Verdichtungsfläche 31b, 31b' ermöglicht wird.

## Patentansprüche

1. Spinnmaschine enthaltend ein Streckwerk (1), eine Verdichtungseinrichtung (3) und eine Spinneinrichtung (5), wobei mehrere solche Einrichtungen nebeneinander in einer Spinnmaschine angeordnet sind, und mit Verdichtungsflächen (31b, 31b') ausbildenden Verdichtungselementen (31) mit jeweils einer Lochung (31c, 31c'), insbesondere kreiszylindrische Verdichtungselemente, innerhalb der Verdichtungseinrichtung (3), wobei den Verdichtungselementen (31) ein stationäres Saugelement (37.2, 37.3) zugeordnet ist, zur Abführung von durch die Verdichtungselemente (31) in das Saugelement (37.2, 37.3) eintretender Luft,
**dadurch gekennzeichnet, dass**
die Verdichtungsflächen (31b, 31b') der Verdichtungselemente (31) über einen Grundkörper (30) fest mit einer Walze (11c) verbunden sind und im Bereich der Lochungen (31c, 31c') auf einer Aussenfläche des Saugelementes (37.2, 37.3) aufliegen, wobei die Verdichtungsflächen (31b, 31b') auf einer Seite bzw. an einem Ende auf dem Grundkörper (30) aufliegen und auf der anderen Seite bzw. am anderen Ende das Saugelement (37.2, 37.3) überdecken und die Verdichtungsflächen (31 b, 31 b') mittels Positioniervorrichtungen (31a) auf dem Grundkörper (30) gehalten werden.

2. Spinnmaschine nach Anspruch 1, **dadurch gekennzeichnet, dass** die Verdichtungselemente (31) Verdichtungsflächen, insbesondere dünnwandige Verdichtungsflächen, aufweist, welche so flexibel sind, dass sie unter dem Druck einer Klemmwalze (33) oder Sperrwalze (35) elastisch deformiert auf einem auf ihrer Innenseite gelegenen Saugelement (37.2, 37.3) aufliegen.

3. Spinnmaschine nach Anspruch 1 oder 2, **dadurch gekennzeichnet, dass** das Saugelement (37) als hohle Halbschale zwischen einer Walze (11c) und der Verdichtungsfläche (31b, 31b') des Verdichtungselements (31) angeordnet ist.

4. Spinnmaschine nach Anspruch 1 oder 2, **dadurch gekennzeichnet, dass** das Saugelement als hohlzylindrischer geschlossener oder unterbrochener Ringkörper zwischen einer Walze (11c) und einer kreiszylindrischen Verdichtungsfläche (31b, 31b') eines Verdichtungselements gelegen ist.

5. Spinnmaschine nach einem der vorstehenden Ansprüche, **dadurch gekennzeichnet, dass** im Bereich einer Lochung (31c, 31c') in einer Verdichtungsfläche (31b, 31b') eines Verdichtungselements ein Saugschlitz (40) im Saugelement (37) ausgeführt ist.

6. Spinnmaschine nach einem der vorstehenden Ansprüche, **dadurch gekennzeichnet, dass** komplementär zu einer Halbschale, welche das Saugelement (37) ausbildet, eine weitere Halbschale (37') innerhalb der Verdichtungsfläche (31b, 31b') des Verdichtungselements (31) angeordnet ist. (Fig. 4b)

7. Spinnmaschine nach einem der vorstehenden Ansprüche, **dadurch gekennzeichnet, dass** das Saugelement (37) auf seiner Aussenseite einen Deckel (37.4) aufweist.

8. Spinnmaschine nach einem der vorstehenden Ansprüche, **dadurch gekennzeichnet, dass** das Saugelement (37.2) Einsätze (37.3) aufweist.

9. Spinnmaschine nach einem der vorstehenden Ansprüche, **dadurch gekennzeichnet, dass** vom Saugelement (37) ein Saugstutzen (4) zu einer Saugeinrichtung wegführt.

10. Spinnmaschine nach Anspruch 11, **dadurch gekennzeichnet, dass** die Einsätze (37.2, 37.3) auf der Walze (11c) aufliegen.

11. Spinnmaschine nach einem der vorstehenden Ansprüche, **dadurch gekennzeichnet, dass** zwischen dem Saugelement und der Walze (11c) je zwei Wälzlager (12) und/oder zwischen der Verdichtungsfläche (31b, 31b') und dem Saugelement (37) je zwei Wälzlager (13) sitzen.

12. Spinnmaschine nach einem der vorstehenden Ansprüche, **dadurch gekennzeichnet, dass** die Positioniervorrichtung (31a) zwischen dem Grundkörper (30) und der Verdichtungsfläche (31b, 31b') aus Ringspannelementen gerfertigt ist, welche mittels eines Spanndeckels mit Gewinde entlang ihrer konischen Innen- bzw. Aussenfläche übereinander geschoben sind.

13. Spinnmaschine nach einem der vorstehenden Ansprüche mit einem Streckwerk (1), einer Verdichtungseinrichtung (3) und einer Spinneinrichtung (5) für jeweils ein Faserband (71), wobei mehrere solche Einrichtungen nebeneinander in eine Spinnmaschine angeordnet sind, und mit einem Verdichtungselement (31) innerhalb der Verdichtungseinrichtung (3), wobei dem Verdichtungselement (31) ein stationäres Saugelement (37) zugeordnet ist, zur Abführung von durch das Verdichtungselement (31) in das Saugelement (37) eintretender Luft, **dadurch gekennzeichnet, dass** das Saugelement aus einem Gehäuse (37.1) und je einem Einsatz (37.2, 37.3) besteht, wobei letzterer gegenüber dem Gehäuse (37.1) entlang einer Zunge (44a) und Führungen (44c und 44 d) verschiebbar ist und gegenüber dem Gehäuse (37.1) arretierbar ist.

14. Spinnmaschine nach Anspruch 15, **gekennzeichnet durch** einen auf das Gehäuse aufsetzbaren gegenüber diesem verschwenkbaren Deckel (37.4), wobei der Einsatz (37.2) an der Führung (44b, 44c) und Zunge (44a) mittels des Deckels (37.4) verriegelbar ist.

15. Spinnmaschine nach Anspruch 15 oder 16, **gekennzeichnet durch** Vorsprünge (49) am Einsatz (37.2) bzw. (37.3), welche im montierten Zustand des Einsatzes (37.2, 37.3) an Führungen (44c, 44b) anliegen.

16. Spinnmaschine nach einem der vorstehenden Ansprüche, **dadurch gekennzeichnet, dass** Einsätze (37.2, 37.3) und Deckel (37.4) im geschlossenen Zustand des Deckels gegenüber dem Gehäuse (37.1) in Flucht in Längsrichtung der Spinnmaschine hintereinander liegen.

17. Spinnmaschine nach einem der vorstehenden Ansprüche, **dadurch gekennzeichnet, dass** an einem Einsatz (37.2) eintrittsseitig für Luft ein Saugschlitz (40) liegt, und austrittsseitig eine erste Öffnung (45), welche im geschlossenen Zustand des Deckels mit einer zweiten Öffnung (46) des Deckels (37.4) fluchten, wobei die erste Öffnung (45) austrittsseitig des Einsatzes (37.2) und die zweite Öffnung (46) eintrittsseitig des Saugstutzen (4) liegt, und wobei das Innere des Deckels (37.4) als Kanal zur Führung von Luft gestaltet ist.

18. Spinnmaschine nach einem der vorstehenden Ansprüche, **dadurch gekennzeichnet, dass** austrittsseitig des Deckels (37.4) eine dritte Öffnung (47) auf einer 4. Öffnung (48) des Gehäuses (37.1) liegt, zur Ableitung von Luft aus dem Inneren des Deckels (37.4) in das Innere des Gehäuses (37.1) und weiter in Richtung auf eine Saugeinrichtung (4).

19. Spinnmaschine nach einem der vorstehenden Ansprüche, **dadurch gekennzeichnet, dass** einem Einsatz (37.2, 37.3) ein Verdichtungselement (31) zugeordnet ist, derart, dass das Verdichtungselement (31) auf der Seite mit dem Schlitz (40) des Einsatzes (37.2) knapp über diesem bewegbar geführt ist.

20. Spinnmaschine nach einem der vorstehenden Ansprüche, **dadurch gekennzeichnet, dass** das Gehäuse (37.1) auf einer Walze (11 c) aufliegt und/oder mit anderen Haltemitteln ortsfest in der Spinnmaschine gehalten wird.

21. Spinnmaschine nach einem der vorstehenden Ansprüche, **gekennzeichnet durch** eine Sperrwalze (35), welche auf dem Verdichtungselement (31) aufliegt, insbesondere im Bereich des Einsatzes (37.2), so dass das Verdichtungselement (31) zwischen dem Einsatz (37.2) und der Sperrwalze (37.3) geführt wird.

22. Spinnmaschine nach einem der vorstehenden Ansprüche, **dadurch gekennzeichnet, dass** ein Gehäuse (37.1) beidseits einer Zunge (44a) je einen Einsatz (37.2, 37.3) trägt.

## Claims

1. Spinning machine, containing a drafting arrangement (1), a condensing device (3) and a spinning device (5), a plurality of such devices being arranged next to one another in a spinning machine, and with condensing elements (31) forming condensing surfaces (31 b, 31 b') and having in each case a perforation (31 c, 31 c'), in particular circular-cylindrical condensing elements, within the condensing device (3), the condensing elements (31) being assigned a stationary suction element (37.2, 37.3) for the discharge of air entering the suction element (37.2, 37.3) through the condensing elements (31), **characterized in that** the condensing surfaces (31 b, 31 b') of the condensing elements (31) are connected fixedly to a roller (11c) via a basic body (30) and in the region of the perforations (31 c, 31 c') lie on an outer surface of the suction element (37.2, 37.3), the condensing surfaces (31 b, 31 b') lying on the basic body (30) on one side or at one end and covering the suction element (37.2, 37.3) on the other side or at the other end, and the condensing surfaces (31 b, 31 b') being held on the basic body (30) by means of positioning devices (31a).

2. Spinning machine according to Claim 1, **characterized in that** the condensing elements (31) have condensing surfaces, in particular thin-walled condensing surfaces, which have a flexibility such that, under the pressure of a nipping roller (33) or blocking roller (35), they lie, deformed elastically, on a suction element (37.2, 37.3) located on their inside.

3. Spinning machine according to Claim 1 or 2, **characterized in that** the suction element (37) is arranged as a hollow half-shell between a roller (11c) and the condensing surface (31 b, 31 b') of the condensing element (31).

4. Spinning machine according to Claim 1 or 2, **characterized in that** the suction element is located as a hollow-cylindrical closed or interrupted annular body between a roller (11c) and a circular-cylindrical condensing surface (31 b, 31 b') of a condensing element.

5. Spinning machine according to one of the preceding claims, **characterized in that** a suction slot (40) in the suction element (37) is formed in the region of a perforation (31 c, 31 c') in a condensing surface (31 b, 31 b') of a condensing element.

6. Spinning machine according to one of the preceding claims, **characterized in that**, complementarily to a half-shell which forms the suction element (37), a further half-shell (37') is arranged within the condensing surface (31 b, 31b') of the condensing element (31). (Fig. 4b)

7. Spinning machine according to one of the preceding claims, **characterized in that** the suction element (37) has a cover (37.4) on its outside.

8. Spinning machine according to one of the preceding claims, **characterized in that** the suction element (37.2) has inserts (37.3).

9. Spinning machine according to one of the preceding claims, **characterized in that** a suction connection piece (4) leads away from the suction element (37) to a suction device.

10. Spinning machine according to Claim 9, **characterized in that** the inserts (37.2, 37.3) lie on the roller (11c).

11. Spinning machine according to one of the preceding claims, **characterized in that** in each case two rolling bearings (12) are seated between the suction element and the roller (11c) and/or in each case two rolling bearings (13) are seated between the condensing surface (31 b, 31 b') and the suction element (37).

12. Spinning machine according to one of the preceding claims, **characterized in that** the positioning device (31 a) between the basic body (30) and the condensing surface (31 b, 31b') is manufactured from annular tension elements which are pushed one over the other by means of a tension cover with a thread along their conical inner and outer surface.

13. Spinning machine according to one of the preceding claims, with a drafting arrangement (1), a condensing device (3) and a spinning device (5), in each case for a sliver (71), a plurality of such devices being arranged next to one another in a spinning machine, and with a condensing element (31) within the condensing device (3), the condensing element (31) being assigned a stationary suction element (37) for the discharge of air entering the suction element (37) through the condensing element (31), **characterized in that** the suction element consists of a housing (37.1) and in each case of an insert (37.2, 37.3), the latter being displaceable with respect to the housing (37.1) along a tongue (44a) and guides (44c and 44d) and being lockable with respect to the housing (37.1).

14. Spinning machine according to Claim 13, **characterized by** a cover (37.4) capable of being placed onto the housing and pivotable with respect to the latter, the insert (37.2) being latchable on the guide (44b, 44c) and tongue (44a) by means of the cover (37.4).

15. Spinning machine according to Claim 13 or 14, **characterized by** projections (49) on the insert (37.2) or (37.3) which bear against guides (44c, 44b) when the insert (37.2, 37.3) is in the mounted state.

16. Spinning machine according to one of the preceding claims, **characterized in that** the inserts (37.2, 37.3) and cover (37.4), in the closed state of the cover, lie one behind the other, in alignment with the housing (37.1), in the longitudinal direction of the spinning machine.

17. Spinning machine according to one of the preceding claims, **characterized in that** an insert (37.2) has located on it, on the inlet side for air, a suction slot (40) and, on the outlet side, a first orifice (45) which, in the closed state of the cover, is in alignment with a second orifice (46) of the cover (37.4), the first orifice (45) being located on the outlet side of the insert (37.2) and the second orifice (46) being located on the inlet side of the suction connection piece (4), and the interior of the cover (37.4) being configured as a duct for the guidance of air.

18. Spinning machine according to one of the preceding claims, **characterized in that**, on the outlet side of the cover (37.4), a third orifice (47) lies on a fourth orifice (48) of the housing (37.1), for the discharge of air out of the interior of the cover (37.4) into the interior of the housing (37.1) and further on in the direction of a suction device (4).

19. Spinning machine according to one of the preceding claims, **characterized in that** an insert (37.2, 37.3) is assigned a condensing element (31) in such a way that the condensing element (31) is guided, on the side having the slot (40) of the insert (37.2), so as to be movable just above the latter.

20. Spinning machine according to one of the preceding claims, **characterized in that** the housing (37.1) lies on a roller (11c) and/or is held fixedly in the spinning machine by other holding means.

21. Spinning machine according to one of the preceding claims, **characterized by** a blocking roller (35) which lies on the condensing element (31), in particular in the region of the insert (37.2), so that the condensing element (31) is guided between the insert (37.2) and the blocking roller (37.3).

22. Spinning machine according to one of the preceding claims, **characterized in that** a housing (37.1) carries an insert (37.2, 37.3) on each of the two sides of a tongue (44a).

## Revendications

1. Métier à filer comprenant un banc d'étirage (1), un dispositif condenseur (3) et un dispositif à filer (5), plusieurs de ces dispositifs étant disposés l'un à côté de l'autre dans un métier à filer, et comprenant des éléments de condensation (31) constituant des surfaces de condensation (31 b, 31 b'), avec à chaque fois un perçage (31 c, 31 c'), notamment des éléments de condensation cylindriques circulaires, à l'intérieur du dispositif condenseur (3), un élément d'aspiration stationnaire (37.2, 37.3) étant associé aux éléments de condensation (31), pour l'évacuation de l'air ayant pénétré à travers les éléments de condensation (31) dans l'élément d'aspiration (37.2, 37.3),
**caractérisé en ce que**
les surfaces de condensation (31 b, 31 b') des éléments de condensation (31) sont connectées fixement par le biais d'un corps de base (30) à un rouleau (11c) et s'appliquent dans la région des perçages (31c, 31c') sur une surface extérieure de l'élément d'aspiration (37.2, 37.3), les surfaces de condensation (31 b, 31 b') s'appliquant d'un côté ou à une extrémité sur le corps de base (30) et recouvrant l'élément d'aspiration (37.2, 37.3) de l'autre côté ou à l'autre extrémité et les surfaces de condensation (31 b, 31 b') étant maintenues sur le corps de base (30) au moyen de dispositifs de positionnement (31a).

2. Métier à filer selon la revendication 1, **caractérisé en ce que** les éléments de condensation (31) présentent des surfaces de condensation, notamment des surfaces de condensation à parois minces, qui sont si flexibles qu'elles se déforment élastiquement sous l'effet de la pression d'un rouleau de serrage (33) ou d'un rouleau de blocage (35), en s'appliquant sur un élément d'aspiration (37.2, 37.3) placé sur leur côté intérieur.

3. Métier à filer selon la revendication 1 ou 2, **caractérisé en ce que** l'élément d'aspiration (37) est disposé en tant que demi-coque creuse entre un rouleau (11c) et la surface de condensation (31 b, 31 b') de l'élément de condensation (31).

4. Métier à filer selon la revendication 1 ou 2, **caractérisé en ce que** l'élément d'aspiration est placé sous forme de corps annulaire cylindrique creux fermé ou interrompu, entre un rouleau (11c) et une surface de condensation cylindrique circulaire (31 b, 31 b') d'un élément de condensation.

5. Métier à filer selon l'une quelconque des revendications précédentes, **caractérisé en ce que** dans la région d'un perçage (31 c, 31 c') dans une surface de condensation (31 b, 31 b') d'un élément de condensation, une fente d'aspiration (40) est réalisée dans l'élément d'aspiration (37).

6. Métier à filer selon l'une quelconque des revendications précédentes, **caractérisé en ce qu'**une demi-coque supplémentaire (37'), complémentaire à une première demi-coque qui constitue l'élément d'aspiration (37), est disposée à l'intérieur de la surface de condensation (31 b, 31 b') de l'élément de condensation (31). (figure 4b)

7. Métier à filer selon l'une quelconque des revendications précédentes, **caractérisé en ce que** l'élément d'aspiration (37) présente sur son côté extérieur un couvercle (37.4).

8. Métier à filer selon l'une quelconque des revendications précédentes, **caractérisé en ce que** l'élément d'aspiration (37.2) présente des inserts (37.3).

9. Métier à filer selon l'une quelconque des revendications précédentes, **caractérisé en ce qu'**une tubulure d'aspiration (4) part de l'élément d'aspiration (37) jusqu'à un dispositif d'aspiration.

10. Métier à filer selon la revendication 11, **caractérisé en ce que** les inserts (37.2, 37.3) s'appliquent sur le rouleau (11c).

11. Métier à filer selon l'une quelconque des revendications précédentes, **caractérisé en ce qu'**entre l'élément d'aspiration et le rouleau (11c) sont disposés à chaque fois deux paliers à roulement (12), et/ou **en ce qu'**entre la surface de condensation (31 b, 31 b') et l'élément d'aspiration (37) sont disposés à chaque fois deux paliers à roulement (13).

12. Métier à filer selon l'une quelconque des revendications précédentes, **caractérisé en ce que** le dispositif de positionnement (31a) est fabriqué à partir d'éléments de serrage annulaires entre le corps de base (30) et la surface de condensation (31 b, 31 b'), lesquels sont poussés les uns sur les autres au moyen d'un couvercle de serrage avec un filetage le long de leur surface interne ou externe conique.

13. Métier à filer selon l'une quelconque des revendications précédentes, comprenant un banc d'étirage (1), un dispositif condenseur (3) et un dispositif à filer (5) pour une bande fibreuse (71), plusieurs de ces dispositifs étant disposés l'un à côté de l'autre dans un métier à filer, et comprenant un élément de condensation (31) à l'intérieur du dispositif condenseur (3), un élément d'aspiration stationnaire (37) étant associé à l'élément de condensation (31), pour l'évacuation de l'air ayant pénétré à travers l'élément de condensation (31) dans l'élément d'aspiration (37), **caractérisé en ce que** l'élément d'aspiration se compose d'un boîtier (37.1) et d'un insert respectif (37.2, 37.3), ce dernier pouvant être glissé par rapport au boîtier (37.1) le long d'une langue (44a) et de guides (44c et 44d) et pouvant être bloqué par rapport au boîtier (37.1).

14. Métier à filer selon la revendication 13, **caractérisé par** un couvercle (37.4) pouvant être posé sur le boîtier et pouvant pivoter par rapport à celui-ci, l'insert (37.2) pouvant être verrouillé sur le guide (44b, 44c) et la langue (44a) au moyen du couvercle (37.4).

15. Métier à filer selon la revendication 13 ou 14, **caractérisé par** des saillies (49) sur l'insert (37.2) ou (37.3), qui s'appliquent sur des guides (44c, 44b) dans l'état monté de l'insert (37.2, 37.3).

16. Métier à filer selon l'une quelconque des revendications précédentes, **caractérisé en ce que** des inserts (37.2, 37.3) et le couvercle (37.4), dans l'état fermé du couvercle par rapport au boîtier (37.1), sont disposés les uns derrière les autres en alignement dans la direction longitudinale du métier à filer.

17. Métier à filer selon l'une quelconque des revendications précédentes, **caractérisé en ce qu'**une fente d'aspiration (40) est située sur un insert (37.2) du côté de l'entrée pour l'air, et du côté de la sortie, une première ouverture (45), lesquelles sont en alignement dans l'état fermé du couvercle avec une deuxième ouverture (46) du couvercle (37.4), la première ouverture (45) étant située du côté de la sortie de l'insert (37.2) et la deuxième ouverture (46) étant située du côté de l'entrée de la tubulure d'aspiration (4), et l'intérieur du couvercle (37.4) étant configuré sous forme de canal pour le guidage de l'air.

18. Métier à filer selon l'une quelconque des revendications précédentes, **caractérisé en ce que** du côté de la sortie du couvercle (37.4), une troisième ouverture (47) s'applique sur une quatrième ouverture (48) du boîtier (37.1), pour dévier l'air hors de l'intérieur du couvercle (37.4) à l'intérieur du boîtier (37.1) puis dans la direction d'un dispositif d'aspiration (4).

19. Métier à filer selon l'une quelconque des revendications précédentes, **caractérisé en ce que** l'on associe à un insert (37.2, 37.3) un élément de condensation (31) de telle sorte que l'élément de condensation (31) soit guidé du côté présentant la fente (40) de l'insert (37.2) de manière juste déplaçable par dessus celui-ci.

20. Métier à filer selon l'une quelconque des revendications précédentes, **caractérisé en ce que** le boîtier (37.1) repose sur un rouleau (11 c) et/ou est maintenu avec d'autres moyens de retenue de manière fixe dans le métier à filer.

21. Métier à filer selon l'une quelconque des revendications précédentes, **caractérisé par** un rouleau de blocage (35) qui s'applique sur l'élément de condensation (31), notamment dans la région de l'insert (37.2), de telle sorte que l'élément de condensation (31) soit guidé entre l'insert (37.2) et le rouleau de blocage (35).

22. Métier à filer selon l'une quelconque des revendications précédentes, **caractérisé en ce qu'**un boîtier (37.1) porte de part et d'autre d'une langue (44a) un insert respectif (37.2, 37.3).
